# FASCICULE DE BREVET EUROPEEN

(11) **EP 1 202 918 B1**
(45) Date de publication et mention de la délivrance du brevet: **22.10.2003**
(21) Numéro de dépôt: 00958623.1
(22) Date de dépôt: 26.07.2000
(51) Int. Cl.: B65D 83/14

(54) **DISTRIBUTEUR A TETE DE DISTRIBUTION ARTICULEE**
SPENDER MIT GELENKIGEM SPENDERKOPF
DISPENSER WITH ARTICULATED DISPENSING HEAD

(30) Priorité: 29.07.1999 FR 9909868
(43) Date de publication de la demande: 08.05.2002
(73) Titulaire: VALOIS S.A.S., 27110 Le Neubourg (FR)
(72) Inventeur: GARCIA, Firmin, F-27000 Evreux (FR); DECOTTIGNIES, Laurent, F-95000 Cergy (FR)
(74) Mandataire: CAPRI SARL
(86) Numéro de dépôt international: FR0002149
(87) Numéro de publication internationale: WO01009008

(56) Documents cités:
- EP-A- 0 313 414
- EP-A- 0 734 781
- US-A- 3 236 457
- US-A- 4 773 562
- US-A- 5 301 841
- US-A- 5 429 301

## Description

La présente invention concerne un distributeur de produit fluide comprenant deux organes de distribution montés sur deux réservoirs distincts. Chaque organe de distribution est pourvu d'une tête de distribution au travers de laquelle du produit fluide s'écoule par appui sur un poussoir commun (voir par exemple le document US-A-5 301 841). On utilise ce genre de distributeur souvent appelé « distributeur duo » lorsque l'on veut distribuer deux produits différents, par exemple incompatibles ou réactifs l'un avec l'autre, ou encore de couleur différente. Le distributeur est ainsi constitué de deux distributeurs distincts actionnables simultanément au moyen du poussoir commun sur lequel on appui à l'aide d'un ou de plusieurs doigts pour actionner en même temps les deux organes de distribution qui peuvent être des pompes ou des valves.

Pour créer une distribution localisée à la sortie du distributeur, les conduits de sortie des deux pompes ou valves doivent se rejoindre ou être situés très près l'un de l'autre au niveau de leurs orifices de sortie. Etant donné que les têtes de distribution sont généralement réalisées en plastique moulé, il s'ensuit des complications techniques au niveau du moulage, en particulier dans l'utilisation des broches pour la formation des conduits internes de sortie.

Le but de la présente invention est de réaliser un ensemble de têtes de distribution pour distributeur duo qui soit facile à mouler et facile à monter sur les organes de distribution.

Pour ce faire, la présente invention propose un distributeur de produit fluide comprenant deux organes de distribution montés sur deux réservoirs, chaque organe de distribution étant pourvu d'une tête de distribution au travers de laquelle du produit s'écoule par appui sur un poussoir commun, caractérisé en ce que les deux têtes de distribution sont reliées l'une à l'autre par une entretoise souple. Par entretoise souple, on entend également tout moyen de liaison articulé permettant un déplacement angulaire des deux têtes l'une par rapport à l'autre avantageusement dans un plan horizontal. Grâce à cette entretoise souple, les deux têtes de distribution peuvent être moulées de manière monobloc avec l'entretoise souple les reliant dans une position telle que les conduits de sortie s'étendent parallèlement et non pas avec un angle entre eux qui entraînerait une complication au niveau des broches de moulage. Par conséquent, les deux têtes sont moulées parallèlement l'une à l'autre et sont ensuite contraintes de manière à amener leurs orifices de sortie l'un à côté de l'autre par déformation de l'entretoise souple. Avantageusement, le poussoir commun comprend des moyens de blocage pour immobiliser les deux têtes de sortie avec leurs orifices adjacents. Ainsi, avec un minimum de complications liées à l'ajout de l'entretoise souple, on peut aisément mouler les deux têtes de distribution sans difficulté au niveau de la technique de moulage. En outre, la conception du poussoir commun est également simplifiée puisqu'il n'intègre plus les têtes de distribution comme c'est parfois le cas dans l'art antérieur.

Selon une autre caractéristique, le poussoir commun forme un orifice de sortie commun sur lequel se raccorde les deux orifices de sortie des deux têtes.

L'invention sera maintenant plus amplement décrite en référence aux dessins joints donnant à titre d'exemple non limitatif un mode de réalisation de l'invention.

Sur les dessins :
- la figure 1 est une vue en perspective schématique d'un distributeur selon l'invention avec le poussoir commun représenté en vue éclatée et transparente,
- la figure 2 est une vue en perspective schématique d'une variante de poussoir incorporant un orifice de sortie commun,
- la figure 3a est une vue en perspective transparente des têtes de distribution à l'état de repos à la sortie du moule,
- la figure 3b est une vue des têtes de distribution de la figure 2a contraintes de manière à amener les orifices de sortie côte à côte et apte à être montées sur les organes de distribution du distributeur,
- la figure 4 est une vue en perspective transparente d'un embout d'orifice de sortie commun à rapporter sur les têtes de distributions, et
- la figure 5 est une vue en perspective schématique des têtes de distribution avec l'embout de la figure 4 monté.

Comme tout « distributeur duo », le distributeur de l'invention comprend deux réservoirs distincts 10 et 20 contenant deux produits différents de nature, de couleur, de viscosité, d'odeur, etc. Chaque réservoir 10, 20 est surmonté d'un organe de distribution 11, 21 qui peut être une pompe ou une valve. De manière classique, chaque organe de distribution est pourvu d'une tige d'actionnement 111, 211 qui fait saillie vers le haut et sur laquelle on appuie pour actionner l'organe de distribution. Chaque tige d'actionnement 111, 211 est surmontée d'une tête de distribution 12, 22 à travers laquelle du produit s'écoule lorsque l'on enfonce la tige d'actionnement 111, 211. Plus précisément, chaque tête de distribution comprend un manchon de raccordement 121, 221 généralement engagé à force sur l'extrémité supérieure de la tige d'actionnement 111, 211, et un conduit de sortie 122, 222 qui s'étend ici sensiblement horizontalement et qui définit un intérieur creux débouchant en 123, 223, formant ainsi des orifices de sortie de produit. Comme on peut le voir sur la figure 1, les deux conduits de sortie 122, 222 forment un angle entre eux de sorte que leurs orifices de sortie 123, 223 sont situés côte à côte. Optionnellement, on peut monter un embout 4 sur les deux orifices 123 et 223 qui définit un orifice de sortie commun 43, comme on peut le voir sur les figures 4 et 5.

Selon l'invention, les deux têtes de distribution 12, 22 sont reliées l'une à l'autre par des moyens d'articulation souples, ici réalisés sous la forme d'une entretoise souple 13. L'entretoise souple 13 relie ici les deux conduits de sortie 122, 222 sensiblement en leur milieu, mais il est également possible d'imaginer d'autres formes de réalisation où l'entretoise souple 13 relie soit les deux manchons de raccordement 121, 221 ou encore les deux conduits 122, 222 à proximité de leurs orifices de sortie 123, 223 comme on peut le voir sur la figure 3.

Enfin, le distributeur comprend un poussoir commun 3 définissant une surface supérieure de poussée 30 sur laquelle on appui à l'aide d'un ou de plusieurs doigts pour actionner simultanément les deux organes de distribution. Selon une caractéristique de l'invention, le poussoir commun 3 comprend des moyens de blocage, ici sous la forme de brides 31, permettant d'immobiliser les têtes de sortie avec leurs orifices adjacents comme représenté sur la figure 1. Pour ce faire, les brides 31 sont orientées de manière à former des canaux dans lesquels viennent s'insérer les conduits de sortie 122, 222 et à les bloquer ainsi en position. En variante représentée sur la figure 2, le poussoir peut définir un embout 32 dans lequel est formé un orifice de sortie commun 33.

Selon une caractéristique intéressante de l'invention, les deux têtes de distribution 12, 22 sont moulées ensemble de manière monobloc avec leur entretoise souple qui les relie dans la position représentée sur la figure 3a, c'est-à-dire avec leurs conduits de sortie 122, 222 s'étendant parallèlement l'un à l'autre. Dans cette configuration, l'entretoise souple n'est pas sous contrainte et s'étend de manière sensiblement rectiligne. Du fait que les deux conduits de sortie sont parallèles, cela facilite l'insertion des broches de moulage étant donné qu'elles peuvent être déplacées parallèlement l'une à l'autre et non plus en se croisant comme c'est souvent le cas dans l'art antérieur. Les têtes de distribution sont donc moulées dans la configuration représentée sur la figure 3a, puis ensuite contraintes par déformation élastique de l'entretoise souple pour être amenées dans la position représentée 3b, dans laquelle les deux orifices de sortie 123, 223 sont situés côte à côte. Dans cette position, les deux têtes de distribution peuvent être montées sur les organes de distribution 11, 21 ou plus précisément engagées sur les tiges d'actionnement 111, 211. Bien entendu, la longueur de l'entretoise souple 13 doit être déterminée pour qu'à l'état contraint représenté sur la figure 3b, les deux orifices de sortie 123, 223 sont situés côte à côte et que les deux manchons de raccordement 121, 221 présentent un écartement égal à celui des deux tiges d'actionnement 111, 211. Une fois les têtes montées sur les organes de distribution, il suffit de mettre le poussoir commun en place de manière à les bloquer définitivement dans cette position au moyen des brides de blocage 31.

On dispose ainsi d'un « distributeur duo » dont les têtes de distribution sont faciles à mouler, et de plus le poussoir commun est également facile à mouler étant donné qu'il n'intègre plus les têtes de distribution.

## Revendications

1. Distributeur de produit fluide comprenant deux organes de distribution (11, 21) montés sur deux réservoirs (10, 20), chaque organe de distribution étant pourvu d'une tête de distribution (12, 22) au travers de laquelle du produit s'écoule par appui sur un poussoir commun (3), **caractérisé en ce que** les deux têtes de distribution sont reliées l'une à l'autre par une entretoise souple (13).

2. Distributeur de produit fluide selon la revendication 1, dans lequel chaque tête de distribution (12, 22) comprend un conduit de sortie (122, 222) pourvu à une extrémité d'un manchon de raccordement (121, 221) à l'organe de distribution (11, 12) et définissant à l'autre extrémité un orifice de sortie (123, 223), les deux conduits formant un angle entre eux par flexion de l'entretoise souple de manière à ce que les deux orifices de sortie soient adjacents.

3. Distributeur de produit fluide selon la revendication 2, dans lequel les têtes de distribution sont moulées avec leurs conduits de sortie s'étendant parallèlement.

4. Distributeur de produit fluide selon la revendication 2 ou la revendication 3, dans lequel le poussoir (3) comprend des moyens de blocage (31) pour immobiliser les têtes de distribution avec leurs orifices adjacents.

5. Distributeur selon l'une quelconque des revendications précédentes dans lequel un orifice de sortie commun (33) se raccorde sur les orifices de sortie (123, 223) des deux têtes.

6. Distributeur de produit fluide selon l'une quelconque des revendications 1 à 4, dans lequel le poussoir (3) forme un orifice de sortie sur lequel se raccordent les orifices de sortie des deux têtes.

7. Procédé de fabrication d'un distributeur de produit fluide comprenant deux organes de distribution (11, 21) montés sur deux réservoirs (10, 20), chaque organe de distribution étant pourvu d'une tête de distribution (12, 22) au travers de laquelle du produit s'écoule par appui sur un poussoir commun (3), chaque tête de distribution comprend un conduit de sortie (122, 222) pourvu à une extrémité d'un manchon de raccordement (121, 221) à l'organe de distribution et définissant à l'autre extrémité un orifice de sortie (123, 223), les deux conduits formant un angle entre eux de manière à ce que les deux orifices de sortie soient adjacents, **caractérisé en ce que** les deux têtes de distribution étant reliées l'une à l'autre par une entretoise souple (13), les deux têtes sont moulées dans un même moule avec les deux conduits de sortie s'étendant parallèlement, les conduits étant ensuite contraints par déformation élastique de l'entretoise dans une position telle que leurs orifices sont adjacents, les têtes étant ensuite montées sur leurs organes de distribution respectifs.

8. Procédé selon la revendication 7, dans lequel les deux têtes sont bloquées en position angulaire par le poussoir (3).

## Patentansprüche

1. Abgabevorrichtung für ein fluidförmiges Produkt, die zwei Abgabeorgane (11, 21) umfaßt, die auf zwei Behältern (10, 20) montiert sind, wobei jedes Abgabeorgan mit einem Abgabekopf (12, 22) versehen ist, durch den hindurch das Produkt beim Drücken auf einen gemeinsamen Drücker (3) ausströmt, **dadurch gekennzeichnet, dass** die beiden Abgabeköpfe miteinander durch einen nachgiebigen Steg (13) verbunden sind.

2. Abgabevorrichtung für ein fluidförmiges Produkt nach Anspruch 1, bei der jeder Abgabekopf (12, 22) eine Ausgangsleitung (122, 222) umfasst, die an einem Ende eines Stutzens (121, 221) zur Verbindung mit dem Abgabeorgan (11, 12) vorgesehen ist und die am anderen Ende eine Ausgangsöffnung (123, 223) bildet, wobei die beiden Leitungen miteinander einen Winkel durch Abbiegen des nachgiebigen Steges derart bilden, dass die beiden Ausgangsöffnungen einander benachbart sind.

3. Abgabevorrichtung für ein fluidförmiges Produkt nach Anspruch 2, bei der die Abgabeköpfe so gießgeformt sind, dass sich ihre beiden Ausgangsleitungen parallel erstrecken.

4. Abgabevorrichtung nach Anspruch 2 oder 3, bei der der Drücker (3) Blockiereinrichtungen (31) umfasst, um die Abgabeköpfe mit ihren benachbarten Öffnungen festzulegen.

5. Abgabevorrichtung nach einem der vorhergehenden Ansprüche, bei der eine gemeinsame Ausgangsöffnung (33) mit den Ausgangsöffnungen (123, 223) der beiden Köpfe verbunden ist.

6. Abgabevorrichtung für ein fluidförmiges Produkt nach einem der Ansprüche 1 bis 4, bei der der Drücker (3) eine Ausgangsöffnung bildet, in der sich die Ausgangsöffnungen der beiden Köpfe verbinden.

7. Verfahren zur Herstellung einer Abgabevorrichtung für ein fluidförmiges Produkt, die zwei Abgabeorgane (11, 21) umfasst, die auf zwei Behältern (10, 20) montiert sind, wobei jedes Abgabeorgan mit einem Abgabekopf (12, 22) versehen ist, durch den hindurch beim Drücken auf einen gemeinsamen Drücker (3) das Produkt ausströmt, wobei jeder Abgabekopf eine Ausgangsleitung (122, 222) umfasst, die an einem Ende eines Stutzens (121, 221) zur Verbindung mit dem Abgabeorgan vorgesehen ist und am anderen Ende eine Ausgangsöffnung (123, 223) bildet, wobei die beiden Leitungen zwischen sich einen Winkel derart einschließen, dass die beiden Ausgangsöffnungen einander benachbart sind, **dadurch gekennzeichnet, dass** die beiden Abgabeköpfe miteinander durch einen nachgiebigen Steg (13) verbunden sind, wobei die beiden Köpfe in der gleichen Form so gegossen werden, dass sich die beiden Ausgangsleitungen parallel erstrecken, und die Leitungen dann durch elastische Verformung des Steges in eine solche Position gezwungen werden, dass ihre Öffnungen einander benachbart sind, worauf die Köpfe auf die jeweiligen Abgabeorgane montiert werden.

8. Verfahren nach Anspruch 7, bei dem die beiden Köpfe in der Winkelstellung durch den Drücker (3) blockiert werden.

## Claims

1. A fluid dispenser comprising two dispensing members (11, 21) mounted on two reservoirs (10, 20), each dispensing member being provided with a dispensing head (12, 22) through which fluid is caused to flow by 'pressing on a common pusher (3), said fluid dispenser being **characterized in that** the two dispensing heads are interconnected via a flexible spacer (13).

2. A fluid dispenser according to claim 1, in which each dispensing head (12, 22) comprises an outlet duct (122, 222) provided at one end with a connection sleeve (121, 221) for connecting it to the dispensing member (11, 12), and defining at the other end an outlet orifice (123, 223), an angle being formed between the two ducts by bending a flexible spacer so that the two outlet orifices are mutually adjacent.

3. A fluid dispenser according to claim 2, in which the dispensing heads are molded with their outlet ducts extending parallel to each other.

4. A fluid dispenser according to claim 2 or claim 3, in which the pusher (3) is provided with locking means (31) for holding the dispensing heads stationary with their orifices adjacent to each other.

5. A dispenser according to any preceding claim, in which a common outlet orifice (33) is connected to the outlet orifices (123, 223) of the two heads.

6. A fluid dispenser according to any one of claims 1 to 4, in which the pusher (3) forms an outlet orifice to which the outlet orifices of the two heads are connected.

7. A method of manufacturing a fluid dispenser comprising two dispensing members (11, 21) mounted on two reservoirs (10, 20), each dispensing member being provided with a dispensing head (12, 22) through which fluid is caused to flow by pressing on a common pusher (3), each dispensing head (12, 22) comprising an outlet duct (122, 222) provided at one end with a connection sleeve (121, 221) for connecting it to the dispensing member, and defining at the other end an outlet orifice (123, 223), an angle being formed between the two ducts so that the two outlet orifices are mutually adjacent, said method being **characterized in that** since the two dispensing heads are interconnected via a flexible spacer (13), the two heads are molded in the same mold with the two outlet ducts extending parallel to each other, the ducts then being stressed by elastically deforming the spacer into a position such that their orifices are adjacent to each other, the heads then being mounted on their respective dispensing members.

8. A method according to claim 7, in which the two heads are locked in angular position by the pusher (3).
